# EUROPÄISCHE PATENTSCHRIFT

(11) **EP 3 110 562 B1**
(45) Veröffentlichungstag und Bekanntmachung des Hinweises auf die Patenterteilung: **07.11.2018**
(21) Anmeldenummer: 15712042.9
(22) Anmeldetag: 27.02.2015
(51) Int. Cl.: B05B 11/04, B65D 81/32, B65D 83/00, B65D 47/32, B05B 11/00

(54) **SPENDER**
DISPENSER
DISTRIBUTEUR

(30) Priorität: 27.02.2014 DE 202014001720 U; 29.11.2014 DE 202014009449 U
(43) Veröffentlichungstag der Anmeldung: 04.01.2017
(73) Patentinhaber: Brugger, Gerhard, 6600 Pflach (AT)
(72) Erfinder: Brugger, Gerhard, 6600 Pflach (AT)
(74) Vertreter: Bockhorni & Brüntjen Partnerschaft Patentanwälte mbB
(86) Internationale Anmeldenummer: PCT/EP2015/000458
(87) Internationale Veröffentlichungsnummer: WO 2015/128092

(56) Entgegenhaltungen:
- GB-A- 676 094
- US-A- 3 709 437
- US-A- 4 993 594
- US-A- 5 615 803

## Beschreibung

Die Erfindung betrifft einen Spender mit den oberbegrifflichen Merkmalen des Anspruchs 1.

Ein solcher Spender ist aus dem Dokument US4993594 A bekannt. Substanzen wie beispielsweise Kosmetika, Haarfärbemittel aber auch Klebstoffe oder sonstige Chemikalien werden in Gefäßen bevorratet, die mit einer Ausbringvorrichtung ausgerüstet sind, wie z. B. aus der DE 692 08 264 in Form einer Quetschflasche mit einem darin befindlichen Einwegbeutel bekannt. Diese sog. Spender erlauben die Entnahme einer definierten Menge der Substanz und verhindern gleichzeitig, dass Luft in die Behälter eintritt. Darüber hinaus ermöglichen es diese Spender, eine Entnahme der Substanzen durchzuführen, ohne Schraubverschlüsse oder ähnliches öffnen zu müssen. Nachteilig an herkömmlichen Spendern ist, dass diese in der Regel einen Pumpmechanismus aufweisen, der die Substanzen aus dem (einzigen) Behälter über den Spender ausgibt, so dass der Bauaufwand relativ hoch ist, zumal für Kosmetika oder Haarpflegemittel zunehmend Zweikomponenten-Spender gefordert werden.

Neben den bekannten Spendern werden für die Bevorratung der oben genannten Substanzen auch Tuben oder Flaschen verwendet, die über Dosierköpfe oder Dosieröffnungen verfügen, aus denen die Substanz nach direkter Druckbeaufschlagung des Behälters austritt. Nachteilig an diesen Gefäßen ist, dass hier keine vollständige Entleerung der Substanz aus dem Behälter erfolgt, also Restmengen der oft teuren Substanzen verbleiben. Zudem kann über die Ausgabeöffnung Luft in das Innere des Behälters eintreten, was zu einer Oxidation oder zum Verderben der Substanz führen kann. Um dem letztgenannten Problem zu begegnen und um zu verhindern, dass Luft in den substanzbeinhaltenden Behälter eintritt, werden sog. "Bag-in-Bottle"- oder "Bag-in-Bag"-Verpackungen vorgeschlagen. Diese umfassen ein äußeres Behältnis, beispielsweise eine Kunststoffflasche aus einem relativ festen Material oder eine Tube, worin ein mit der Substanz gefüllter zweiter Behälter, in der Regel ein geblasener Beutel angeordnet ist. Solche Spender werden häufig in der Pharmazie für Aerosole verwendet und im sog. Koextrusionsverfahren hergestellt. Zwischen dem äußeren Gefäß und dem davon eingeschlossenen Beutel ist dabei ein Zwischenraum vorgesehen, der mit Luft gefüllt ist. Bei einer Druckbeaufschlagung der äußeren Verpackung wird diese komprimiert und gibt über die in dem Zwischenraum vorhandene Luft den Druck an den Beutel weiter. Aus diesem tritt dann über ein entsprechendes Ausgabeventil die Substanz aus. Dabei kann Luft nachströmen, um die entnommene Substanzmenge vom Volumen her zu ersetzen.

Nachteilig an den genannten Verpackungen ist, dass die meist koextrudierten Innenbehälter nicht diffusionsdicht sind und somit für eine längere Aufbewahrung wenig geeignet sind. Zudem kann nur eine einzige Substanz in der entsprechenden Verpackung aufgenommen werden. Wenn Substanzen bevorratet werden müssen, die erst beim bzw. kurz nach dem Austritt vermischt werden dürfen, da sonst eine vorzeitige Reaktion erfolgt, liegt bislang keine Lösung vor. Dies ist beispielsweise der Fall bei Mehrkomponenten-Klebern oder bestimmten Reinigungsmitteln oder Kosmetika.

Aufgabe der Erfindung ist es daher, einen Spender zur Verfügung zu stellen, der zum einen einfach aufgebaut und befüllbar ist und zudem die getrennte, langfristige Bevorratung von zwei (oder mehr) Substanzen ermöglicht.

Gelöst wird diese Aufgabe durch einen Spender mit den Merkmalen des Anspruches 1. Vorteilhafte Weiterbildungen sind Gegenstand der abhängigen Ansprüche.

Der erfindungsgemäße Spender für Substanzen eignet sich für die Bevorratung und Ausgabe von Chemikalien, wie den Komponenten von Mehrkomponentenklebern oder von Farben, aber auch für Kosmetika oder pastöse bzw. flüssige Substanzen. Der Spender umfasst dabei eine Außenhülle mit einer verformbaren Außenwand und eine davon umschlossene, ebenfalls verformbare Behälteranordnung. Die Verformbarkeit der Außenwand ist dabei derart eingestellt, dass diese durch einfache Druckbeaufschlagung mit einer Hand oder mehreren Fingern verformbar ist, dabei jedoch eine solche Festigkeit aufweist, die eine stabile Lagerung des Spenders erlaubt. Bei Druckbeaufschlagung der Außenhülle, die ggf. auch über entsprechende Klemmen oder Klammem erfolgen kann, ist vorgesehen, dass die in der inneren Behälteranordnung bevorrateten Substanzen aus dieser austreten. Dies wird dadurch ermöglicht, dass zwischen der Außenwand und der Behälteranordnung ein luftgefüllter Zwischenraum vorgesehen ist und der auf die Außenhülle ausgeübte Druck an beide (oder mehr) Behälter der Behälteranordnung gleichmäßig weitergegeben wird. Um nach der Ausgabe der bevorrateten Substanzen eine Füllung des Zwischenraumes zu gewährleisten, verfügt die Außenhülle über wenigstens ein Einlassventil für Ausgleichsluft. Durch dieses Ausgleichsventil strömt eine entsprechende Luftmenge in den Zwischenraum zwischen verformbarer Außenwand der Außenhülle und die davon umschlossene Behälteranordnung ein. Der vorgeschlagene Spender für Substanzen ist dadurch gekennzeichnet, dass die Behälteranordnung wenigstens zwei Behälter für die getrennte Aufbewahrung flüssiger oder pastöser Substanzen aufweist. Durch diese Ausgestaltung des Spenders wird eine getrennte Bevorratung von Substanzen in einem einzigen Spender möglich. So erlaubt dieser Spender beispielsweise, dass ein Zwei- oder Mehrkomponenten-Klebstoff in einem einzigen Gefäß aufbewahrt wird, aber auch die Bevorratung besonders empfindlicher Kosmetika, wie Haarfärbemittel, die erst beim Austritt aus dem Vorratsbehälter gemischt werden dürfen, um beispielsweise ihre pflegende Wirkung zu entfalten.

Um deren Lagerzeit zu erhöhen, wird zudem vorgeschlagen, dass der Austrittsbereich der Behälter eine zumindest weitgehende Diffusionsversiegelung, insbesondere aus Metall, vorzugsweise je eine Aluminiumkappe bzw. Hülse aufweist, die erst bei Benutzung des Spenders vom Abgabekopf, insbesondere mit daran vorgesehenen Spitzen durchstoßen bzw. geöffnet wird. Somit wird der Beutelinhalt insgesamt vor Luftzutritt geschützt, wobei das Öffnen der Versiegelung bevorzugt mit dem Bewegen des Ausgabekopfes von einer Ausgangs- bzw. Lagerstellung in die Benutzungsstellung durch Verrasten erfolgt.

In einer bevorzugten Weiterbildung ist vorgesehen, dass die in den Behältern bevorrateten Substanzen gleiche oder ähnliche Viskositäten aufweisen. Je nach Ausführung der entsprechenden Mischungsvorrichtung, die zusätzlich am Spender vorgesehen sein kann, besteht somit die Möglichkeit, dass die ausgetragene Menge weitgehend gleich bleibt. Wenn zu einer großen Menge einer ersten Substanz nur eine kleine Menge einer zweiten Substanz, beispielsweise eines Härters abgegeben werden soll, kann dies durch unterschiedliche Querschnitte der Abgabeöffnungen eingestellt werden. Durch diesen Spender wird somit die umständliche Aufbewahrung der zu mischenden Substanzen in getrennten Gebinden vermieden. Zusätzlich kann durch den Spender sichergestellt werden, dass stets gleichbleibende Mischungsverhältnisse der Substanzen aus dem Spender abgegeben werden. Neben der Anordnung von zwei Behältern besteht auch die Möglichkeit, mehr als zwei Behälter, beispielsweise für einen Dreikomponenten-Kleber im Spender anzuordnen.

Als günstig wird angesehen, wenn die Außenhülle aus einem thermoplastischen Kunststoffmaterial gebildet sind. Hierbei bietet sich insbesondere die Verwendung von PE (Polyethylen), PP (Polypropylen) oder PET (Polyethylenterephthalat) an. Die (inneren) Behälter sind vorzugsweise aus Metallfolie oder einer laminierten Mehrschichtfolie (sog. Barrierefolie) gebildet sind, wobei die mit Siegelnähten gefertigten Behälter besonders günstig und diffusionsdicht hergestellt werden können. Je nach Reaktivität der bevorrateten Substanzen kann zusätzlich eine Metallbeschichtung des Kunststoffmaterials vorgesehen werden. Auch unter Frischhaltegesichtspunkten bietet sich eine entsprechende Beschichtung an, da über diese Beschichtung auch eine antibakterielle Wirkung erzielt werden kann.

Vorteilhaft ist die Ausformung der Behälter als kostengünstige Folienbeutel mit zwei, drei oder auch vier Siegelnähten pro Behälterbeutel. Dabei können die zwei (oder mehr) Beutel in einem Mehrkammerbeutel zusammengefasst sein, beispielsweise über benachbarte Siegelnähte. Hierdurch ist ebenfalls eine getrennte Bevorratung der Substanzen möglich, die Handhabung der Behälteranordnung, z.B. beim Einsetzen in die Außenhülle per Hand oder Maschine jedoch wesentlich vereinfacht. Der Spender (mit eingesetzten und befüllten Beuteln) wird dabei wie folgt betätigt. Die relativ nachgiebige Außenwand der Außenhülle wird mit der Hand oder einer Klemme zusammengedrückt. Dabei entsteht im Innern des Spenders ein Überdruck von z.B. 0,5 bar, der direkt auf die dort angeordneten Beutel wirkt und zwar vollkommen gleichmäßig. Aufgrund des die Behälter umgebenden, luftgefüllten Zwischenraumes erfolgt eine gleichmäßige Beaufschlagung beider Beutel, so dass bei gleichem Austrittsquerschnitt aus diesen eine Ausgabe der jeweils gleichen Menge von Substanz bzw von mehreren Substanz erfolgt, die unabhängig von der Kraft der Druckbeaufschlagung auf die Außenhülle ist.

Eine bevorzugte Weiterbildung sieht vor, dass der Spender als Einweggebinde ausgebildet ist. Ein derartiger Spender wird nach der vollständigen Entnahme der darin bevorrateten Substanz entsorgt. Dabei können die Behälter und die Außenwand in wenigstens einem Bereich verbunden sein, insbesondere druckdicht über korrespondierende Dichtlippen. Zur Verbindung kann selbstverständlich auch eine nachträgliche Verschweißung der Behälter und der Außenwand erfolgen. Hierdurch wird verhindert, dass nach teilweiser Entleerung der Behälter diese in dem Gehäuse kollabieren und eine vollständige Entnahme der Substanzen aus den Behältern nicht mehr ermöglichen. Durch die Verbindung zwischen Behälter und Außenwand, wenigstens in einem Teilbereich, bleiben diese bis zur völligen Entleerung aufgerichtet in dem Spender angeordnet. Dies wird auch erzielt, wenn in jedem Behälter ein Röhrchen eingeschweißt ist, dessen freies Ende zudem zur Verbindung mit dem gemeinsamen Abgabekopf dient, sowie für Flüssigkeiten ein Rückschlag- oder Füllventil aufweisen kann.

Zur vereinfachten Entnahme und bedarfsgerechten Mischung der Substanzen wird es als günstig angesehen, wenn ein mit der Außenhülle verbundener Applikator vorgesehen ist. Die Behälter sind dabei mit dem Applikator über Kanäle oder Leitungen verbunden. Der Applikator kann beispielsweise zwei nebeneinanderliegende Ausgabeöffnungen oder entsprechend zwei oder mehr konzentrisch angeordnete Ringspalte aufweisen, aus denen die Substanzen getrennt ausgeleitet werden und sich erst beim Austreten aus dem Applikator mischen.

Vorteilhaft ist weiterhin, dass der Spender als Mehrweggebinde ausgebildet sein kann, also austauschbare oder wiederbefüllbare Behälter in seinem Inneren aufweist. Um die entleerten Behälter entnehmen zu können bzw. um hier eine Wiederbefüllung durchführen zu können, weist der Spender einen abnehmbaren Abgabekopf auf. Dieser ist insbesondere als Schraub- oder Steckverschluss ausgebildet bzw. mit der Außenhülle über eine entsprechende Schnappverbindung verbunden. Neben einem abnehmbaren Verschluss bzw. Abgabekopf besteht auch die Möglichkeit, dass die Außenhülle, beispielsweise im Bodenbereich, eine Klappe oder Deckel aufweist und so den Zugang zu den im Innern angeordneten Behältern zulässt. Der an dem Spender vorgesehene Verschluss ist in günstiger Weise zugleich als Applikator ausgebildet und bietet somit die obigen Vorteile.

Als Ausgleich für die entnommene Substanzmenge strömt beim Spender Luft in den Zwischenraum zwischen Außenwand und Behälter ein. Um hierbei eine schnelle Wiederbefüllung des Zwischenraumes mit Außenluft zu ermöglichen, ist das Einlassventil als in der Außenwand oder im Verschluss angeordnetes Ventil ausgebildet. Als Ventil bietet sich hierbei insbesondere die Anordnung eines sog. Kugel- oder Nadelventils an. Dieses wird durch den in dem Behälter nach der Substanzentnahme herrschenden Unterdruck oder bevorzugt durch Schwerkraft geöffnet, indem der Spender gegenüber der bevorzugt Überkopf-Position in Gebrauchsstellung wieder aufrecht gestellt wird. Das Ventil kann hier bei der Formgebung des Abgabekopfes mit ein- oder angeformt werden, insbesondere in Art eines Käfigs zur Führung einer (kleinen) Kugel. Diese Bauweise ist von eigenständiger, erfinderischer Bedeutung, da hierdurch mehrere Funktionen erzielt werden. So erlaubt ein solches Kugel- oder Nadelventil in der aufrechten Stellung des Spenders und damit Offenposition die langfristige Lagerung ohne große Druckschwankungen (z. B. durch Temperaturänderungen) und damit auch den Transport mit Flugzeugen. Bei der Befüllung der Behälter kann an das Ausgleichventil Druckluft angelegt werden, um die Folienbeutel vor dem Befüllen mit der Substanz flach zusammen zu drücken, also zu entlüften. In der Gebrauchstellung (Überkopfposition) erlaubt die gravitationsbetätigte Kugel zusammen mit einem Dichtsitz eine sichere Abdichtung und damit einfache Druckbeaufschlagung.

Zudem kann der Bodenbereich der Außenwand eine abgerundete Form aufweisen, so dass der Spender "Überkopf" stehend oder liegend aufbewahrt wird, wobei ein "Auslaufen" unterbunden wird. So kann der Spender bei geöffnetem Klappdeckel nicht "Überkopf" gestellt werden, was ein unbeabsichtigtes "Auslaufen" ebenfalls unterbindet. Als Belüftungsventil bietet sich hier ein sog. Kugelventil an.

Weitere Vorteile, Merkmale und Besonderheiten der Erfindung ergeben sich aus der nachfolgenden Beschreibung bevorzugter Ausführungsformen der Erfindung anhand der schematischen Zeichnungen. Hierbei zeigt:
- Fig. 1: eine schematische Darstellung eines erfindungsgemäßen Spenders in Perspektivdarstellung, sowie in zwei Längsschnitten (um 90° versetzt);
- Fig. 2: mehrere Ansichten eines am Spender vorgesehenen Abgabekopfes;
- Fig. 3: zwei Ansichten einer (ovalen) Außenhülle des Spenders;
- Fig. 4: mehrere Ansichten eines (ungefüllten) Behälters in Beutelform;
- Fig. 5: einen Spender in Überkopfposition als bevorzugter Gebrauchstellung;
- Fig. 6: mehrere Ansichten eines bevorzugt eingesetzten Applikators;
- Fig. 7: eine schematische Darstellung eines erfindungsgemäßen Spenders in zwei Längsschnittdarstellungen (um 90° gegeneinander versetzt);
- Fig. 8: mehrere Ansichten eines Innenteils (sog. Umgriffshülse) des Abgabekopfes und zwei Perspektivansichten der Außenhülle, die unterhalb des Abgabekopfes angeordnet ist;
- Fig. 9: einen Spender in Überkopfposition als bevorzugter Gebrauchstellung;
- Fig. 10: eine Explosionsansicht des Spenders in Befüllstellung; und
- Fig. 11: eine abgewandelte Ausführung, ähnlich zur Darstellung in Fig. 7.

Fig. 1 zeigt eine Ausführungsform des erfindungsgemäßen Spenders 10, der im Ausführungsbeispiel zwei Behälter 11a,b umfasst. Die Behälter 11a,b sind dabei in einer Außenhülle 13 des Spenders 10 angeordnet, das aus einem verformbaren Material, beispielsweise aus PE, PP oder PET gebildet ist. Die Außenwand 12 der Außenhülle 13 ist leicht verformbar ausgeführt, insbesondere in Ovalform, um von der menschlichen Hand gut gegriffen zu werden. Da es sich bei dem Spender 10 (bei der Lagerung) um einen Standbehälter handelt, wie hier in Fig. 1 dargestellt, ist die Verformbarkeit der Außenwand 12 so gewählt, dass diese Außenhülle 13 noch eine standsichere Aufstellung des Spenders 10 ermöglicht. Die im Innern der Außenhülle 13 angeordneten Behälter 11a,b sind ebenfalls aus einem verformbaren Material gebildet, wobei die Materialstärke jedoch sehr gering sein kann, insbesondere in Art einer Folie. Zwischen den Behältern 11a,b und der Außenwand 12 der Außenhülle 13 befindet sich ein Zwischenraum 14, der über ein weiter unten beschriebenes Ausgleichsventil 23 mit Außenluft gefüllt ist (vgl. in Fig. 1, die rechte Schnittdarstellung). Der Spender 10 weist auch einen Schraubdeckel 10' auf, der den Spender 10 (hier mit einem Applikator 24, vgl. Fig. 6) und das Belüftungsloch des Ausgleichsventils 23 staubdicht abdeckt, um bei längerer Lagerung einer Verschmutzung vorzubeugen.

In der linken Schnittdarstellung (mittig durch die Schmalseite des Spenders) sind die befüllten Behälter 11a und 11b erkennbar, die mit ihren Abgabeöffnungen 18a und b sowie Füllventilen 19 (insbesondere bei Flüssigkeiten) an den Abgabekopf 15 anschließen. Bei dem hier dargestellten Spender 10 handelt es sich um ein Einweggebinde, wobei die Behälter 11a, b nicht austauschbar sind. Zum Anbringen des Deckels 10' ist hier ein Gewinde 16 vorgesehen (vgl. Fig. 2). Die Ausgabeöffnungen 18a,b für die bevorrateten Substanzen sind im Ausführungsbeispiel tüllenartig ausgebildet und erlauben eine getrennte Ausgabe der in den Behältern 11a,b bevorrateten Substanz, so dass eine Mischung erst nachträglich im oder beim Austritt aus dem Applikator 24 erfolgen kann. Wenn die Außenhülle 13 und der Abgabekopf 15 als Mehrweggebinde ausgelegt sind, können nach Abnehmen des Abgabekopfs 15 von der Außenhülle 13 (vgl. Rastverbindung 15a/13a in den Fig. 2 und 3) die Behälter 11a,b entnommen werden und durch "neue" Behälter 11a, 11b ersetzt werden. Der Abgabekopf 15 bzw. Applikator 24 (vgl. Fig. 6) weist am unteren Ende dornartige Fortsätze 20 auf, die über den Füllventilen 19 eingeführt werden und diese mit Verrasten des wieder auf die Außenhülle 13 aufgesetzten Abgabekopfes 15 in Offenstellung drücken.

Das in der rechten Schnittdarstellung gezeigte Ausgleichsventil 23 ist im Ausführungsbeispiel als Kugelventil ausgeführt und erlaubt in der Stellung in Fig. 1 den Zutritt von Luft, verhindert jedoch in der Überkopf-Gebrauchsstellung (vgl. Fig. 5) deren Austritt. Neben einer Ausführung als gravitationsbetätigtes Kugelventil, wie in Fig. 1 und 5 dargestellt, besteht auch die Möglichkeit, das Ausgleichsventil 23 als Nadelventil auszuführen.

In Fig. 2 ist der Abgabekopf 15 in mehreren Ansichten gezeigt, ebenso in zwei Schnitten entlang der oben dargestellten Schnittlinien A-A (breitseitig) und B-B (schmalseitig). In der linken, unteren Schnittansicht von Fig. 2 sind in den Ausgabeöffnungen 18a,b im Unterschied zu der links oberen Schnittansicht in Fig. 1 keine Füllventile vorgesehen, da diese für die für pastöse Substanzen nicht unbedingt erforderlich sind, wohl aber für Flüssigkeiten. Zudem ist eine umlaufende Dichtlippe 15b erkennbar, die mit dem oberen Rand 13b (vgl. Fig. 3) der Außenhülle 13 eng zusammenwirkt und damit das gesamte Gebinde (bis auf das Ausgleichsventil) druckdicht gestaltet. Wenn der Spender 10 als Einweggebinde ausgeführt ist, kann anstatt einem Gewinde 16' auch eine dauerhafte Verschweißung des Abgabekopfs 15 mit der Außenhülle 13 durchgeführt werden. Daneben besteht auch die Möglichkeit, dass die inneren Behälter 11a,b in die Außenhülle 13 eingesetzt und die Außenhülle 13 anschließend verschweißt wird. Die zwei (oder mehr) Behälter 11a,b können in der Einweg-Ausführung auch mit der Außenwand 12 verbunden sein. Ebenso können diese über die zu den Abgabeöffnungen 18a, b führenden Röhrchen 17 (vgl. Fig. 4) aneinander gekoppelt sein. Diese Röhrchen 17 mit Öffnungen 17' stabilisieren die aus einem dünnwandigen Material, wie z. B. Folie gebildeten Behälter 11a,b und verhindern deren Kollabieren bei fortgeschrittener Entleerung. Im Ausführungsbeispiel erfolgt die Ausgabe der in den Behältern 11a,b bevorrateten Substanzen über einen zentral auf der Oberseite des Spenders 10 angeordneten Applikator 24.

Dieser in Fig. 6 näher gezeigte Applikator 24 weist zwei Kanäle 28 zur getrennten Zuleitung der in den Behältern 11a,b bevorrateten Substanzen auf, wobei die Ausgabe an einem Ringspalt 27 erfolgt, der durch einen Verbindungssteg 25 unterbrochen ist. Durch diese Ausführung wird eine getrennte Zuführung der Substanzen bis zum Applikator 24 bzw. bis zu seiner Oberseite mit einer gewölbten Applikatorfläche 29 gewährleistet. Ein solcher Applikator 24 ist in der DE 20 2011 002 558 U1 näher erläutert.

Wie bereits beschrieben, befindet sich zwischen der Außenwand 12 des Spenders 10 und den Behältern 11a,b ein Zwischenraum 14, der mit Luft gefüllt ist. Dieser Zwischenraum 14 gewährleistet die gleichmäßige Verteilung des auf die Außenwand 12 ausgeübten Druckes, der zur Entnahme der Substanzen aus den Behältern 11a,b nötig ist. Nach Entnahme einer bestimmten Menge einer Substanz (in der Gebrauchs- bzw. Überkopfstellung nach Fig. 5) strömt über das Ausgleichsventil 23 Außenluft in den Zwischenraum 14 ein und bewirkt zum einen, dass bei der nächsten Entnahme von Substanz wiederum eine gleichmäßige Druckverteilung gewährleistet wird und zum anderen, dass die Außenwand 12 des Spenders 10 wieder in ihre Ausgangsposition zurückgebracht wird. Der wieder aufgerichtete Spender 10 (wie in Fig. 1) weist somit stets eine ausreichende Standsicherheit und ein gefülltes Aussehen auf.

In Fig. 4 ist eine bevorzugte Ausführung der (ungefüllten bzw. leeren) Behälter 11a,b in Art eines Folienbeutels gezeigt, der mit Siegelnähten 11c verschweißt ist. Diese können beliebige Formen aufweisen. Es ist auch möglich, zwei Behälter 11a,b über zusammenhängende Siegelnähte 11c zu einem Zweikammerbeutel zusammenzufassen, der dann in die Außenhülle 13 eingesetzt wird. Die Außenwand 12 bestimmt letztlich das Aussehen des Spenders 10 und trägt somit zu dessen Unterscheidbarkeit bei.

Neben der hier dargestellten Anordnung von zwei Behältern 11a, b mit gleichem Volumen besteht auch die Möglichkeit, dass die Behälter 11a, b unterschiedliche Volumina aufweisen. Zudem kann der Abgabekopf 15 bzw. Applikator 24 entsprechend durchmesserverringerte Ausgabeöffnungen 18a,b aufweisen, so dass bei gleichmäßiger Druckbeaufschlagung des Spenders 10 stets eine im Verhältnis gleiche Menge an Substanzen ausgegeben wird. Bei dieser Ausgestaltung des Spenders 10 kann dann beispielsweise die Zumischung einer geringeren Menge einer Substanz zu einer großen Menge weiterer Substanzen erfolgen. Dies bietet sich beispielsweise an, wenn der Spender 10 für Mehrkomponenten-Klebstoffe verwendet wird, die nur eine geringe Beimischung eines Härters benötigen. Neben der Verwendung mit Klebstoffen besteht selbstverständlich auch die Möglichkeit, den Spender 10 für Kosmetika einzusetzen, wobei hier eine Verbindung der Substanzen zur Bildung beispielsweise einer Pflegesubstanz erst beim Austreten aus dem Spender 10 erfolgt. Über die Ausgestaltung des Applikators 24, wie dieser in Fig. 6 dargestellt ist, kann dann ein Verstreichen der aus dem Spender 10 austretenden kosmetischen Substanzen beim Auftragen, beispielsweise auf der Haut oder auf den Lippen, erfolgen.

Gemäss Fig. 5 weist der Spender 10 auch einen Applikator 24 auf, an den das Ausgleichsventil 23 hier rechts anschließt. Dieses verhindert in der Überkopfstellung mit der nach unten fallenden Dichtkugel 23a gegen einen Dichtsitz das Austreten von Luft aus dem Zwischenraum 14 des Spenders 10, so dass die Behälter 11a, b bei manueller Druckbeaufschlagung der Außenwand 12 zusammengedrückt werden und die Substanzen ausgegeben werden. Nach Verdrehen aus der Überkopfstellung (wobei die Dichtkugel 23a durch die Schwerkraft wieder innerhalb des Käfigs 23b zurückfällt, vgl. Position in Fig.1) kann dagegen ein Einströmen von Luft durch das Ausgleichsventil 23 erfolgen. Bei der Ausführung nach Fig. 5 ist zudem eine abgewandelte Form des Deckels 10" dargestellt, nämlich mit einer tüllenartigen Verlängerung, die nach Gebrauch durch die Aufsteckkappe gereinigt werden kann (vgl. DE 20 2008 015 776 des Anmelders).

Neben der Ausgestaltung des Applikators 24 mit definiertem Durchmesser der Ausgabeöffnungen 18a, b ist auch die Verwendung eines einstellbaren Systems denkbar, bei dem der Querschnitt bzw. die Größe der Ausgabeöffnungen 18a,b in Abhängigkeit von der zu spendenden Menge veränderbar ist. Der erfindungsgemäße Spender 10 stellt somit eine kostengünstige Alternative zu Spendern 10 mit Pumpvorrichtungen dar, und ermöglicht aufgrund des luftgefüllten Zwischenraumes 14 eine relativ genaue Dosierung bzw. ein genau einstellbares Mischungsverhältnis der abgegebenen Substanzen aufgrund der absolut identischen Druckverhältnisse, die auf die in dem Spender 10 angeordneten Behälter 11a, b einwirken, da sich diese in der gleichen Druckkammer bzw. Außenhülle 13 befinden.

Insbesondere ermöglicht das Ausgleichsventil 23 (vor allem zusammen mit den Füllventilen 19 in den Behältern 11a,b) ein effektives Befüllen der Behälter 11a,b. So kann an das Ausgleichsventil 23 ein Druckluftanschluss angelegt werden, so dass der Zwischenraum 14 des vormontierten Spenders 10 mit Luftdruck beaufschlagt werden kann. Da die Außenhülle 13 und der Abgabekopf 15 z.B. über die Dichtlippe 15b und den anliegenden Dichtrand 13b abgedichtet sind, wirkt der Luftdruck auf die eingesetzten Behälter 11a, b ein und drückt diese flach zusammen (damit nahezu luftleer). Dann kann auf die Öffnungen 18a,b (vgl. insbesondere Fig. 2, mittlere Perspektivansicht) ein (handelsüblicher) Füllkopf für beide Substanzen aufgesetzt werden, so dass diese Komponenten praktisch ohne Luft in die Behälter 11a, b eingefüllt werden können. Dies ist insbesondere für die spätere, gleichförmige Förderung aus dem Spender 10 von Bedeutung, aber auch bei oxidationsempfindlichen Materialien. Nach Abnahme des Füllkopfes schließen die Füllventile 19 (bzw. pastöse Substanzen von selbst) die Abgabeöffnungen 18a, 18b, bis zum Gebrauch bzw. dem Aufsetzen eines Applikators mit Öffnung über die dornartigen Fortsätze 20.

Fig. 7 zeigt eine weitere Ausführungsform des erfindungsgemäßen Spenders 10, der im Ausführungsbeispiel zwei Behälter 11a,b als Behälteranordnung 11 umfasst. Die Behälter 11a,b sind dabei mit ihrem oberen Bereich (Austrittsbereich 13c) innerhalb einer Außenhülle 13 des Spenders 10 angeordnet, das aus einem relativ stabilen Kunststoffmaterial beispielsweise aus PE oder PP gebildet ist. Ebenso wie bei den Ausführungen nach Fig. 1 bis 6, wobei für ähnliche Bauteile gleiche Bezugszeichen verwendet werden, ist die sich nach unten hin anschließende Außenwand 12 gegenüber der stabileren Außenhülle 13 leichter verformbar ausgeführt, um von der menschlichen Hand gut gegriffen und gequetscht zu werden. Die Verformbarkeit der Außenwand 12 ist so gewählt, dass diese zusammen mit der Außenhülle 13 noch eine standsichere Aufstellung des Spenders 10 ermöglicht, sofern nicht, wie hier, ein gewölbter Boden 10" vorgesehen ist. Die im Innern der Außenwand 12 angeordneten Behälter 11a,b sind ebenfalls aus einem verformbaren Material gebildet, wobei die Materialstärke jedoch sehr gering sein kann, insbesondere in Art einer Folie. Zwischen den Behältern 11a,b und der Außenwand 12 befindet sich wiederum der Zwischenraum 14, der über das oben beschriebene Ausgleichsventil 23 mit Außenluft gefüllt ist (vgl. in Fig. 1, linke Schnittdarstellung). Der Spender 10 weist auch einen Deckel 10' (vgl. auch Fig. 9, in geöffneten Zustand) auf, der den Spender 10 und das Belüftungsloch des Ausgleichsventils 23 staubdicht abdeckt, um bei langer Lagerung einer Verschmutzung vorzubeugen.

In der rechten Schnittdarstellung (mittig durch den hier zylindrisch geformten Spender 10) sind die befüllten Behälter 11a und 11b erkennbar, die mit ihren Abgabeöffnungen 18a, b und dem Austrittsbereich 13c zu einem Abgabekopf 15 übergehen. Die Ausgabeöffnungen 18a, b für die bevorrateten Substanzen sind im Ausführungsbeispiel tüllenartig ausgebildet und erlauben eine getrennte Ausgabe der in den Behältern 11a,b bevorrateten Substanz, so dass eine Mischung erst nachträglich im oder beim Austritt aus dem Abgabekopf 15 erfolgen kann. Wenn die Außenhülle 13 und der Abgabekopf 15 als Mehrweggebinde ausgelegt sind, können nach Abnehmen des Abgabekopfs 15 von der Außenhülle 13 (vgl. Rastverbindungen 15a/13a) die Behälter 11a,b entnommen werden und durch "neue" Behälter 11a, 11b ersetzt werden. Der Abgabekopf 15 weist an seinem unteren Bereich Rasten 15a auf, die in eine entsprechende, obere Nut 13a (vgl. auch Fig. 8) der Außenhülle 13 eingreifen. Dabei ist auch eine zweite, untere Nut 13a mit Abstand zum Austrittsbereich 13c vorgesehen. Gegenüber der hier gezeigten Stellung kann der Abgabekopf 15 noch weiter nach unten gedrückt werden, so dass die Rasten dann in die zweite, untere Nut 13a eingreift (vgl. Fig. 9 und auch Fig. 11), wodurch nachfolgend beschriebene Spitzen 16a eine Diffusionsversiegelung 17a durchsticht bzw. öffnet.

Das in der linken Schnittdarstellung von Fig. 7 gezeigte Ausgleichsventil 23 ist im Ausführungsbeispiel als Kugelventil ausgeführt und erlaubt in der Stellung in Fig. 7 den Zutritt von Luft, verhindert jedoch in der Überkopf-Gebrauchsstellung (vgl. Fig. 9) deren Austritt. Neben einer Ausführung als gravitationsbetätigtes Kugelventil, wie hier dargestellt, besteht auch die Möglichkeit, das Ausgleichsventil 23 als Nadelventil auszuführen. Ein Fortsatz des Ausgleichsventils 23 ist dabei, ähnlich wie der Austrittsbereich 13c als "Türmchen" ausgebildet, der beim Befüllen als Füllventil 19 dienen kann (vgl. Fig. 10).

In Fig. 8, obere Perspektivansicht ist eine in den Abgabekopf 15 von unten her eingesteckte Umgriffshülse 16 gezeigt, die in ihrem Innern (vgl. Fig. 7 und 9) zwei Spitzen 16a aufweist, die zum Durchstoßen bzw. Öffnen der Diffusionsversiegelung 17 dienen, wenn der Abgabekopf 15 aus der Stellung in Fig. 7 (Rasten 15a in oberer Position) weiter nach unten gedrückt wird und dann dort in der unteren der Nuten 13a verrastet.

In der mittleren Perspektivansicht von Fig. 8 ist die kappenartige Außenhülle 13 als Unterteil des Abgabekopfes 15 von unten her gezeigt. Hierbei sind die Umgrenzungen für die Abgabeöffnungen 18a, b ersichtlich, ebenso der mitangegossene Käfig 23b des Ausgleichsventils 23 sowie eine Dichtlippe 13b zur dichten Verbindung mit der Außenwand 12 (vgl. Fig. 7). In der unteren Perspektivansicht von Fig. 8 sind die tüllenförmigen Abgabeöffnungen 18a, b, die im Wesentlichen den Austrittsbereich 13c bilden, und das oben erwähnte Füllventil 19 ersichtlich. Die zu den Abgabeöffnungen 18a, b führenden Röhrchen 17 sind bevorzugt aneinander gekoppelt. Diese Röhrchen 17 mit Öffnungen 17' stabilisieren die aus einem dünnwandigen Material, wie z. B. Folie gebildeten Behälter 11a,b und verhindern deren Kollabieren bei fortgeschrittener Entleerung. Über diese Tüllen der Abgabeöffnungen 18a,b wird nun eine zusätzliche Diffusionsversiegelung 17a, insbesondere aus Metall aufgesteckt (vgl. Fig. 10), oder mit einer Mehrschichtfolie oder Bedampfung versiegelt, um so ein Eintreten von Sauerstoff zu der Substanz hin über lange Zeit zu verhindern. Im Ausführungsbeispiel erfolgt die Ausgabe der in den Behältern 11a,b bevorrateten Substanzen dann über einen auf der Oberseite des Spenders 10 angeordneten Zentral-Auslass 18c (vgl. Fig. 9).

Wie bereits beschrieben, befindet sich zwischen der Außenwand 12 des Spenders 10 und den Behältern 11a,b ein Zwischenraum 14, der mit Luft gefüllt ist. Dieser Zwischenraum 14 gewährleistet die gleichmäßige Verteilung des auf die Außenwand 12 ausgeübten Druckes, der zur Entnahme der Substanzen aus den Behältern 11a,b nötig ist. Nach Entnahme einer bestimmten Menge einer Substanz (in der Gebrauchs- bzw. Überkopfstellung nach Fig. 9) strömt über das Ausgleichsventil 23 Außenluft in den Zwischenraum 14 nach und bewirkt zum einen, dass bei der nächsten Entnahme von Substanz wiederum eine gleichmäßige Druckverteilung gewährleistet wird und zum anderen, dass die Außenwand 12 des Spenders 10 wieder in ihre Ausgangsposition zurückgebracht wird.

Neben der hier dargestellten Anordnung von zwei Behältern 11a, b mit gleichem Volumen besteht auch die Möglichkeit, dass die Behälter 11a,b unterschiedliche Volumina aufweisen. Zudem kann der Abgabekopf 15 entsprechend durchmesserverringerte Ausgabeöffnungen 18a, b aufweisen, so dass bei gleichmäßiger Druckbeaufschlagung des Spenders 10 eine im Verhältnis entsprechende Menge an Substanzen ausgegeben wird. Bei dieser Ausgestaltung des Spenders 10 kann dann beispielsweise die Zumischung einer geringeren Menge einer Substanz zu einer großen Menge weiterer Substanzen erfolgen. Dies bietet sich beispielsweise an, wenn der Spender 10 für Mehrkomponenten-Klebstoffe verwendet wird, die nur eine geringe Beimischung eines Härters benötigen. Neben der Verwendung mit Klebstoffen besteht selbstverständlich auch die Möglichkeit, den Spender 10 für Kosmetika einzusetzen, wobei hier eine Verbindung der Substanzen zur Bildung beispielsweise einer Pflegesubstanz erst beim Austreten aus dem Spender 10 erfolgt. Mit einem Applikator kann dann ein Verstreichen der aus dem Spender 10 austretenden kosmetischen Substanzen beim Auftragen, beispielsweise auf der Haut oder auf den Lippen, erfolgen.

Gemäss Fig. 9 verhindert in der Überkopfstellung die nach unten fallende Dichtkugel 23a gegen einen Dichtsitz das Austreten von Luft aus dem Zwischenraum 14 des Spenders 10, so dass die Behälter 11a, b bei manueller Druckbeaufschlagung der Außenwand 12 zusammengedrückt werden und die Substanzen ausgefördert werden. Nach Verdrehen aus der Überkopfstellung (wobei die Dichtkugel 23a durch die Schwerkraft wieder innerhalb des Käfigs 23b zurückfällt, vgl. Position in Fig. 7) kann dagegen ein Einströmen von Luft durch das Ausgleichsventil 23 erfolgen. Der Spender 10 wird nach Aufnahme der Benutzung (mit Öffnen der Diffusionsversiegelung 17) bevorzugt liegend aufbewahrt.

Zudem ermöglicht das Ausgleichsventil 23 zusammen mit dem Füllventil 19 in den Behältern 11a,b ein effektives Befüllen der Behälter 11a,b, wie in Fig. 10 angedeutet ist. So kann über das Füllventil 19 an das Ausgleichsventil 23 ein Druckluftanschluss angelegt werden, so dass der Zwischenraum 14 des vormontierten Spenders 10 mit Luftdruck beaufschlagt werden kann. Damit wirkt der Luftdruck auf die eingesetzten, noch leeren Behälter 11a, b ein und drückt diese flach zusammen (damit nahezu luftleer). Dann kann auf die benachbarten Öffnungen 18a,b ein (handelsüblicher) Füllkopf für beide Substanzen aufgesetzt werden, so dass diese Komponenten praktisch ohne Luft in die Behälter 11a, b eingefüllt werden können. Dies ist insbesondere für die spätere, gleichförmige Förderung aus dem Spender 10 von Bedeutung, aber auch für die Lagerung von oxidationsempfindlichen Materialien. Nach Abnahme des Füllkopfes werden noch die Diffusionsversiegelungen 17a, insbesondere in Form von Aluminiumkappen auf die tüllenförmigen Abgabeöffnungen 18a, 18b aufgesetzt, ebenso der Abgabekopf 15, zunächst ähnlich wie in der Position wie in Fig. 7, wobei die Diffusionssiegel 17a noch nicht durchstochen sind. Zum Gebrauch wird der Abgabekopf 15 dann weitergedrückt, so dass die Rasten 15a in der hier unteren Nut 13a einrasten und die Diffusionsversiegelung 17a von den Spitzen 16a durchstoßen wird. Somit wirken die Spitzen 16 a ähnlich wie die Fortsätze 20 in Fig. 6. Weiterhin ist in die jeweilige Abgabeöffnung 18a, b bevorzugt je eine Sperrkugel 21 eingefügt, die auch ohne Federbeaufschlagung (vgl. Druckfeder in Fig. 1) die Behälteranordnung 11 abdichten kann, wie nachfolgend erläutert.

In Fig. 11 ist eine abgewandelte Ausführung in ähnlicher Darstellung wie in Fig. 7 gezeigt. Daher gelten für ähnliche Bauteile die gleichen Bezugsziffern in entsprechender Weise wie die vorstehende Beschreibung. In der hier rechten Darstellung ist dabei nur über der rechten Abgabeöffnung 18a eine Aluminiumkappe als Diffusionsversiegelung 17a zur Verdeutlichung mit dickerer Strichstärke eingezeichnet. In Realität können die Diffusionsversiegelungen 17a sehr dünn sein, z. B. auch als Beschichtung oder Bedampfung (mit SiOₓ). Dabei reicht aus, dass der substanzführende, zentrale Austrittsbereich 13c beschichtet ist, wobei aber auch die gesamte kappenförmige Außenhülle 13 bedampft sein kann. Hierdurch kann die Außenhülle 13 mit preisgünstigen Kunststoffen spritzgegossen werden.

Wie vorstehend erwähnt, ist innerhalb der Abgabeöffnungen 18a, 18b in besonders bevorzugter Ausführung je eine Sperrkugel 21 aus Metall oder Glas eingesetzt (vgl. Fig. 10 in der Ausgangsstellung), die zur Ingebrauchnahme des Spenders 10 durch die hier dornförmigen Spitzen 16a weiter nach unten aufgedrückt werden, also zusammen mit der Diffusionsversiegelung 17a geöffnet wird, indem der Abgabekopf 15 (von der Position links) nach unten gedrückt wird (in die hier rechte Endposition) und dann in der unteren Nut 13a verrastet. In Fig. 11, linke Darstellung ist eine Zwischenposition gezeigt, die der die jeweilige Sperrkugel 21 nach dem Befüllen gegenüber der Ausgangsposition in Fig. 10 von dem an sich bekannten Füllkopf in eine mittlere Engstelle hineingedrückt wird. Hierdurch wird der Behälterinhalt für eine lange Lagerung sicher abgedichtet. Über und unter dieser Engstelle sind jeweils kleine Radialstege 21' in der Abgabeöffnung 18a, b eingeformt, so dass die jeweilige Befüllung in der oberen Stellung der Sperrkugel 21 (vgl. Fig. 10) rasch und ungehindert erfolgen kann und dann die Sperrkugel 21 in die mittlere Stellung an der Engstelle gepresst wird, um die Behälter 11a, b sicher abzudichten. Für den späteren Gebrauch des Spenders 10 wird dann Abgabekopf 15 weiter nach unten gedrückt (Fig. 11, rechte Darstellung), so dass die Spitzen 16a (oder ähnliche Fortsätze 20) nicht nur die Diffusionssiegel durchstechen, sondern auch die Sperrkugeln 21 aus der mittleren Engstelle (Dichtposition) nach unten in den erweiterten Bereich verschieben, so dass die jeweilige Substanz gut ausströmen kann.

### Bezugszeichenliste

10 = Spender (mit Deckel 10', Boden 10")
11a,b = Behälter (mit Siegelnaht 11c)
12 = Außenwand
13 = Außenhülle (mit Nuten 13a)
13b = Dichtlippe bzw. Rand
13c = Austrittsbereich
14 = Zwischenraum
15 = Abgabekopf (mit Rasten 15a, Dichtlippe 15b)
16 = Umgriffshülse (mit Spitzen 16a, Gewinde 16')
17 = Röhrchen (mit Öffnungen 17')
17a = Diffusionsversiegelung
18a,b = Ausgabeöffnung
18c = Zentral-Auslass
19 = Füllventil
20 = Fortsatz
21 = Sperrkugel (mit Radialstegen 21')
23 = Ausgleichsventil
24 = Applikator
25 = Verbindungssteg
27 = Ringspalt
28 = Kanäle
29 = Applikationsfläche

## Patentansprüche

1. Spender für Substanzen, umfassend eine Außenhülle (13) mit einer verformbaren Außenwand (12), die eine verformbare Behälteranordnung (11) umschließt, und wenigstens ein Ausgleichsventil (23) für Ausgleichsluft, wobei zwischen der Außenwand (12) und der Behälteranordnung ein luftgefüllter Zwischenraum (14) vorgesehen ist und die Abgabe von Substanzen nach Druckbeaufschlagung der Außenhülle (13) erfolgt, wobei die Behälteranordnung wenigstens zwei Behälter (11a,b) für die getrennte Aufbewahrung flüssiger oder pastöser Substanzen aufweist und die Behälter (11a,b) und ein gemeinsamer Abgabekopf für den Substanzaustrag(15) in wenigstens einem Bereich druckdicht miteinander verbunden sind, **dadurch gekennzeichnet, dass** die Behälter (11a,b) selbstschließende Füllventile (19) aufweisen, die beim Befüllen der Behälter mit Substanzen aufdrückbar sind oder ein Austrittsbereich (13c) der Behälteranordnung (11) eine Diffusionsversiegelung (17a), insbes. aus Metall aufweist, die vor Benutzung des Spenders (10) vom Ausgabekopf (15), durchstoßen bzw. geöffnet wird oder dass in Ausgabeöffnungen (18a, 18b) der Behälteranordnung (11) je eine Sperrkugel (21) eingesetzt ist, die in ihrer Mittelstellung dichtend eingepresst ist sowie in Ausgangs- bzw. Füllstellung und in Gebrauchsstellung des Spenders (10) durchlässig ist, insbesondere mittels Radialstegen (21').

2. Spender nach Anspruch 1, **dadurch gekennzeichnet, dass**
die Behälter (11a,b) als Folienbeutel ausgebildet sind, insbesondere mit mehreren Siegelnähten (11c) und dass vorzugsweise die Behälter (11a,b) als Mehrkammerbeutel zusammengefasst sind.

3. Spender nach einem der vorhergehenden Ansprüche, **dadurch gekennzeichnet, dass** der Spender (10) als Einweggebinde ausgebildet ist, und dass insbesondere ein mit der Außenhülle (13) verbundener Applikator (24) vorgesehen ist, wobei die Behälter (11a,b) mit dem Applikator (24) über Kanäle (28) zur getrennten Zuleitung der Substanzen verbunden sind.

4. Spender nach einem der vorhergehenden Ansprüche, **dadurch gekennzeichnet, dass** die Behälter (11a,b) jeweils ein Röhrchen (17), vorzugsweise mit Öffnungen (17') aufweisen.

5. Spender nach einem der vorhergehenden Ansprüche, **dadurch gekennzeichnet, dass** das Ausgleichsventil (23) als in der Außenwand (12) oder im Abgabekopf (15) angeordnetes Ventil, insbesondere als Kugel- oder Nadelventil ausgebildet ist.

6. Spender nach Anspruch 5, **dadurch gekennzeichnet, dass**
eine gravitationsbetätigte Dichtkugel (23a) in einen Käfig (23b) geführt ist.

7. Spender nach einem der vorhergehenden Ansprüche, **dadurch gekennzeichnet, dass** zum Befüllen der Behälter (11a,b) das Ausgleichsventil (23) druckbeaufschlagt ist, insbesondere mit Druckluft zur Entlüftung der Behälter (11a,b).

8. Spender nach Anspruch 1, **dadurch gekennzeichnet, dass**
Spitzen (16a) für das Durchstoßen bzw. Öffnen der Diffusionsversiegelung vorgesehen sind.

9. Spender nach Anspruch 1 oder 8, **dadurch gekennzeichnet, dass**
die Diffusionsversiegelung (17a) als aufsteckbare Aluminiumkappe bzw. Hülse ausgebildet ist.

10. Spender nach einem der vorhergehenden Ansprüche, **dadurch gekennzeichnet, dass** in den Abgabekopf (15) zentral eine Umgriffshülse (16) eingesetzt ist, die zu Ausgabeöffnungen (18a, b) der Behälteranordnung (11) passend ausgebildet ist.

11. Spender nach Anspruch 10, **dadurch gekennzeichnet, dass** innerhalb der Umgriffshülse (16) zwei abgeschrägte Hülsen oder Spitzen (16a) vorgesehen sind.

12. Spender nach einem der vorhergehenden Ansprüche, **dadurch gekennzeichnet, dass** der Spender (10) einen Deckel (10'), insbesondere mit einem Klappmechanismus aufweist.

13. Spender nach Anspruch 12, **dadurch gekennzeichnet, dass**
der Deckel (10') eine Auslassöffnung (18c) dichtend abschließt, die an ein Mischungselement, insbesondere einen statischen Mischer angrenzt.

14. Spender nach einem der vorhergehenden Ansprüche, **dadurch gekennzeichnet, dass** der Boden (10") eine Form besitzt, die ein Aufstellen des Spenders (10) unterbindet, insbesondere durch seine abgerundete Form.

15. Spender nach einem der vorhergehenden Ansprüche, **dadurch gekennzeichnet, dass** die Außenwand (12) und die Außenhülle (13) über eine ringförmig umlaufende Dichtlippe (13b) verbunden sind.

## Claims

1. Dispenser for substances, comprising an outer sleeve (13) with a deformable outer wall (12), which encompasses a deformable container arrangement (11), and at least one balancing valve (23) for balancing air, with an air-filled space (14) being provided between the outer wall (12) and the container arrangement and the delivery of the substances taking place after pressurization of the outer sleeve (13), with the container arrangement having at least two containers (11a, b) for the separated storage of liquid or pasty substances and the containers (11a, b) and a joint dispenser head for the substance delivery (15) being connected pressure proof in at least one area,
**characterized in that**
the containers (11a, b) have self-closing filling valves (19) which can be pressed upon when the containers are filled with substances, or **in that** an outlet area (13c) of the container arrangement (11) has a diffusion sealing (17a), in particular of metal, which is pushed through or opened, respectively, by the dispenser head (15) before the dispenser (10) is used, or **in that** in release openings (18a, 18b) of the dispenser arrangement (11), one locking ball (21) is inserted into each opening, which ball is pressed in a sealing manner when being in its central position, as well as passable in its outlet and filling position, respectively, and use position of the dispenser (10), in particular by means of radial bars (21').

2. The dispenser according to claim 1, **characterized in that** the containers (11a, b) are configured as foil bags, in particular with plural sealed seams (11c) and that preferably, the containers (11a, b) are combined as multi-chamber bags.

3. The dispenser according to one of the preceding claims, **characterized in that** the dispenser (10) is configured as a disposable bundle and that in particular, an applicator (24) is provided which is connected with the outer sleeve (13), with the container (11a, b) being connected with the applicator (24) via channels (28) for the separated delivery of the substances.

4. The dispenser according to one of the preceding claims, **characterized in that** the containers (11a, b) each comprise a small tube (17), preferably with openings (17').

5. The dispenser according to one of the preceding claims, **characterized in that the** balancing valve (23) is configured as a valve that is arranged in the outer wall (12) or in the dispenser head (15), in particular as a ball valve or needle valve.

6. The dispenser according to claim 5, **characterized in that**
a gravity-actuated sealing ball (23a) is guided into a cage (23b).

7. The dispenser according to one of the preceding claims, **characterized in that**
for filling the containers (11a, b), the balancing valve (23) is pressurized, in particular with compressed air for venting the containers (11a, b).

8. The dispenser according to claim 1, **characterized in that**
tips (16a) for pushing through or opening, respectively, the diffusion sealing are provided.

9. The dispenser according to claim 1 or 8, **characterized in that** the diffusion sealing (17a) is configured as an attachable aluminum cap or sleeve, respectively.

10. The dispenser according to one of the preceding claims, **characterized in that** an encompassing sleeve (16) is inserted centrally in the dispenser head (15), which sleeve is configured suitably with respect to the outlet openings (18a, b) of the container arrangement (11).

11. The dispenser according to claim 10, **characterized in that** two chamfered sleeves or tips (16) are provided within the encompassing sleeve (16a).

12. The dispenser according to one of the preceding claims, **characterized in that** the dispenser (10) has a lid (10'), in particular with a flap mechanism.

13. The dispenser according to claim 12, **characterized in that** the lid (10') closes an outlet opening (18c) in a sealing manner, which opening is adjacent to a mixing element, in particular a static mixer.

14. The dispenser according to one of the preceding claims, **characterized in that** the bottom (10") has a shape which prohibits the dispenser (10) to be erected, particularly due to its rounded shape.

15. The dispenser according to one of the preceding claims, **characterized in that** the outer wall (12) and the outer sleeve (13) are connected via a ring-shaped circumferential sealing lip (13b).

## Revendications

1. Distributeur de substances, comprenant une enveloppe extérieure (13) avec une paroi extérieure déformable (12), qui enferme un agencement de contenants déformable (11), et au moins une soupape de compensation (23) pour l'air de compensation, dans lequel, entre la paroi extérieure (12) et l'agencement de contenants, un espace intermédiaire rempli d'air (14) est prévu et la distribution de substances se fait après mise sous pression de l'enveloppe extérieure (13), dans lequel l'agencement de contenants présente au moins deux contenants (11a,b) pour le stockage séparé de substances liquides ou pâteuses, et les contenants (11a,b) et une tête de distribution commune pour la distribution de substance (15) sont reliés l'un à l'autre de manière étanche à la pression au moins en une zone,
**caractérisé en ce**
**que** les contenants (11a,b) présentent des soupapes de remplissage (19) à fermeture automatique qui peuvent être ouvertes par pression lors du remplissage des substances dans les contenants ou une zone de sortie (13c) de l'agencement de contenants (11) présente une étanchéisation de diffusion (17a), en particulier en métal, qui est percée, respectivement ouverte, par la tête de distribution (15), avant l'utilisation du distributeur (10) ou **en ce que**, dans des ouvertures de distribution (18a, 18b) de l'agencement de contenants (11), est inséré à chaque fois une bille de blocage (21) qui est pressée de manière étanche dans sa position centrale et est perméable dans la position initiale, respectivement de remplissage, et dans la position d'utilisation du distributeur (10), en particulier au moyen de traverses radiales (21').

2. Distributeur selon la revendication 1, **caractérisé en ce**
**que** les contenants (11a,b) sont configurés sous la forme de sachets filmés, en particulier avec plusieurs joints scellés (11c) et **en ce que**, de préférence, les contenants (11a,b) sont regroupés sous forme de sachets à plusieurs chambres.

3. Distributeur selon une des revendications précédentes, **caractérisé en ce que** le distributeur (10) est configuré sous forme d'un emballage jetable, et **en ce qu'**en particulier un applicateur (24) relié à l'enveloppe extérieure (13) est prévu, les contenants (11a,b) étant reliés à l'applicateur (24) par le biais de canaux (28) pour un acheminement séparé des substances.

4. Distributeur selon une des revendications précédentes, **caractérisé en ce**
**que** les contenants (11a,b) présentent chacun un petit tuyau (17), de préférence avec des ouvertures (17').

5. Distributeur selon une des revendications précédentes, **caractérisé en ce**
**que** la soupape de compensation (23) est configurée sous la forme d'une soupape disposée dans la paroi extérieure (12) ou dans la tête de distribution (15), en particulier sous la forme d'un robinet à bille ou à aiguille.

6. Distributeur selon la revendication 5, **caractérisé en ce**
**qu'**une bille d'étanchéité actionnée par gravitation (23a) est guidée dans une cage (23b).

7. Distributeur selon une des revendications précédentes, **caractérisé en ce**
**que**, pour remplir les contenants (11a,b), la soupape de compensation (23) est mise sous pression, en particulier avec de l'air comprimé pour purger les contenants (11a,b).

8. Distributeur selon la revendication 1, **caractérisé en ce**
**que** des pointes (16a) sont prévues pour percer, respectivement ouvrir, l'étanchéisation de diffusion.

9. Distributeur selon la revendication 1 ou 8, **caractérisé en ce**
**que** l'étanchéisation de diffusion (17a) est configurée sous la forme de bouchon en aluminium, respectivement de douille, enfichable.

10. Distributeur selon une des revendications précédentes, **caractérisé en ce**
**que**, dans la tête de distribution (15), une douille d'entourage (16) est insérée centralement et est configurée pour s'adapter aux ouvertures de distribution (18a,b) de l'agencement de contenants (11).

11. Distributeur selon la revendication 10, **caractérisé en ce que**, à l'intérieur de la douille d'entourage (16), deux douilles ou pointes biaisées (16a) sont prévues.

12. Distributeur selon une des revendications précédentes, **caractérisé en ce que** le distributeur (10) présente un couvercle (10'), en particulier avec un mécanisme rabattable.

13. Distributeur selon la revendication 12, **caractérisé en ce**
**que** le couvercle (10') ferme de manière étanche une ouverture de sortie (18c) qui est adjacente à un élément de mélange, en particulier un mélangeur statique.

14. Distributeur selon une des revendications précédentes, **caractérisé en ce que** le fond (10") possède une forme qui empêche de poser le distributeur (10), en particulier par sa forme arrondie.

15. Distributeur selon une des revendications précédentes, **caractérisé en ce que** la paroi extérieure (12) et l'enveloppe extérieure (13) sont reliées par le biais d'une lèvre d'étanchéité périphérique annulaire (13b).
